# EUROPÄISCHE PATENTSCHRIFT

(11) **EP 4 200 883 B1**
(45) Veröffentlichungstag und Bekanntmachung des Hinweises auf die Patenterteilung: **15.10.2025**
(21) Anmeldenummer: 21759041.3
(22) Anmeldetag: 04.08.2021
(51) Int. Cl.: H01F 5/04, H01F 27/28, H01R 4/14

(54) **ANWICKELPFOSTEN ZUR VERBINDUNG MIT EINEM SPULENKÖRPER EINER ELEKTROMAGNETISCHEN SPULE**
WINDING POST FOR CONNECTING TO A COIL BODY OF AN ELECTROMAGNETIC COIL
MONTANT D'ENROULEMENT DESTINÉ À ÊTRE RELIÉ À UN CORPS DE BOBINE D'UNE BOBINE ÉLECTROMAGNÉTIQUE

(30) Priorität: 21.08.2020 DE 102020121948
(43) Veröffentlichungstag der Anmeldung: 28.06.2023
(73) Patentinhaber: Berkenhoff GmbH, 35452 Heuchelheim (DE)
(72) Erfinder: SCHROEDER, Waldemar, 35394 Giessen (DE); ZUNKE, Ivo, 35390 Giessen (DE)
(74) Vertreter: advotec.
(86) Internationale Anmeldenummer: PCT/EP2021/071791
(87) Internationale Veröffentlichungsnummer: WO 2022/037946

(56) Entgegenhaltungen:
- EP-A2- 0 878 809
- DE-A1- 1 949 413
- JP-A- H08 255 708

## Beschreibung

Die vorliegende Erfindung betrifft einen Anwickelpfosten zur Verbindung mit einem Spulenkörper einer elektromagnetischen Spule.

Anwickelpfosten der eingangs genannten Art dienen zur Ausbildung von Anschlusseinrichtungen an elektromagnetischen Spulen, derart, dass die Anschlusseinrichtungen eine elektrisch leitfähige Verbindung zwischen dem Spulendraht der elektromagnetischen Spule und einer Kontaktfläche einer Leiterplatte oder dergleichen herstellen. Zur Verbindung des Spulendrahts mit dem Anwickelpfosten wird ein Anwickelabschnitt des im Spulenkörper mit einem Verankerungsabschnitt verankerten Anwickelpfostens mit einem Ende des auf dem Spulenkörper angeordneten Spulendrahts umwickelt, wobei zur Sicherung dieser Verbindung in der Regel zusätzlich eine Lotmaterialverbindung zwischen dem Spulendraht und dem Anwickelpfosten hergestellt wird.

Um die Verankerung des Verankerungsabschnitts im Kunststoffmaterial des Spulenkörpers und die Fixierung des Spulendrahtendes auf dem Anwickelabschnitt des Anwickelpfosten zu verbessern, sind die bekannten Anwickelpfosten auf ihrer Oberfläche mit einer Strukturierung versehen, die aus einer Reihenanordnung von sich quer zur Längsrichtung erstreckenden Vertiefungen besteht.

So ist aus der DE 20 2017 104 818 U1 ein Anwickelpfosten bekannt, der stabförmig ausgebildet ist und auf zwei einander gegenüberliegend angeordneten Oberflächen sowohl in einem Verankerungsabschnitt als auch in einem Anwickelabschnitt mit quer zur Längsrichtung des Anwickelpfostens verlaufenden Rillen versehen ist, die sich über die gesamte Breite des stabförmigen Pfostenkörpers bis in die einander gegenüberliegenden Längskanten erstrecken.

In Versuchen hat sich nun herausgestellt, dass die bis in die Längskanten vordringenden Rillen zwar sowohl erwünscht hohe Auszugskräfte, die ein Lösen des Anwickelpfostens aus der Verankerung mit dem Spulenkörper nur mit einem erheblichen Kraftaufwand ermöglichen, und somit für eine betriebssichere Verbindung des Anwickelpfostens mit dem Spulenkörper sorgen, als auch eine gute mechanische Fixierung des Spulendrahtendes am stabförmigen Pfostenkörper ermöglichen, wobei jedoch durch die bis in die Längskanten des Polygonquerschnittes vordringenden Rillen an den Längskanten eine Kerbwirkung induziert wird, so dass es bei einem Abwinkeln des Anwickelpfostens, wie es manchmal zur Verbindung des Anwickelpfostens mit Leiterbahnen einer Leiterplatte oder mit dem Spulenkörper notwendig ist, zu einem Bruch des Anwickelpfostens oder während des Anwickelns des Drahtendes in Verbindung mit der Drahtspannung zu einem Drahtbruch kommen kann.

Die JP H08 255708 A offenbart einen Anwickelpfosten zur Verbindung mit einem Spulenkörper einer elektromagnetischen Spule, wobei der Anwickelpfosten einen stabförmigen Pfostenkörper mit Polygonquerschnitt aufweist und der Pfostenkörper auf seiner Oberfläche in Längsrichtung mit einer Reihenanordnung von sich quer zur Längsrichtung erstreckenden, als zickzackförmige bzw. wellenförmige Vertiefungen ausgebildeten Oberflächenelementen versehen ist, wobei sich die Vertiefungen nur über eine Seite des Pfostenkörpers erstrecken, wobei sich die Vertiefungen zwischen benachbarten Längskanten erstrecken, derart, dass die Vertiefungen von den Längskanten beabstandet sind. Die Vertiefungen dienen einer Schaffung einer Lücke zwischen dem Pfostenkörper und dem Spulendraht, um eine gute Lotverbindung zwischen dem Pfostenkörper und dem Spulendraht erreichen zu können. Weiter weist der Pfostenkörper an den Längskanten sich quer zur Längsrichtung erstreckende Kerben auf, welche zur Verbesserung einer Fixierung eines Spulendrahtendes eines Spulendrahts der elektromagnetischen Spule auf einem Anwickelabschnitt des Anwickelpfostens dienen.

Die EP 0 878 809 A2 offenbart einen mit einer Abwinkelung ausgebildeten Anwickelpfosten, wobei der Anwickelpfosten einen aus einem Drahtteilstück gebildeten stabförmigen Pfostenkörper aufweist. Weiter weist der Pfostenkörper auf seiner Oberfläche in Längsrichtung Riffelungen auf, welche ein Abgleiten eines Spulendrahts einer elektromagnetischen Spule von freien Enden des Pfostenkörpers verhindern sollen.

Die DE 19 49 413 A1 offenbart einen aus einem mit einem Gewinde versehenen Drahtteilstück ausgebildeten Anwickelpfosten, wobei ein Spulendraht einer elektromagnetischen Spule in Gewinderillen des Gewindes bis zu einem Verlöten fixierbar ist.

Der vorliegenden Erfindung liegt daher die Aufgabe zugrunde, einen Anwickelpfosten vorzuschlagen, der gegenüber dem bekannten Anwickelpfosten eine höhere Bauteilsicherheit aufweist und die Gefahr eines Drahtbruchs reduziert.

Zur Lösung dieser Aufgabe weist der erfindungsgemäße Anwickelpfosten die Merkmale des Anspruchs 1 auf.

Der erfindungsgemäße Anwickelpfosten zur Verbindung mit einem Spulenkörper einer elektromagnetischen Spule weist einen aus einem Drahtteilstück gebildeten stabförmigen Pfostenkörper mit Polygon- oder Rundquerschnitt auf und der Pfostenkörper ist auf seiner Oberfläche in Längsrichtung mit einer Reihenanordnung von sich quer zur Längsrichtung erstreckenden, zumindest teilweise als Vertiefung ausgebildeten Oberflächenelementen versehen, wobei sich die Vertiefungen in Umfangsrichtung nur über einen Teilumfang des Pfostenkörpers erstrecken, wobei sich die Vertiefungen in Umfangsrichtung zwischen benachbarten Längskanten des Polygonquerschnitts erstrecken, derart, dass die Vertiefungen von den Längskanten beabstandet sind, oder über einen Teilumfang des Rundquerschnitts erstrecken, wobei die Vertiefungen in einander gegenüberliegenden Oberflächen des Pfostenkörpers angeordnet sind.

Bei dem erfindungsgemäß ausgebildeten Anwickelpfosten beschränkt sich die Erstreckung der Vertiefungen auf den zwischen den benachbarten Längskanten des Polygonquerschnitts ausgebildeten Zwischenraum, ohne dass die Vertiefungen bis in die Längskanten des Polygonquerschnitts ausgebildet sind. Damit sind die Längskanten selbst, an denen in Folge der bei einem Anwickelvorgang erfolgenden Umlenkung des Spulendrahts eine maximale Druckspannung im Polygonquerschnitt bzw. Drahtspannung auftritt, von der durch die Vertiefungen induzierten Kerbwirkung ausgenommen. Damit kann die Gefahr eines Bauteilversagens bei einem Anwickelvorgang oder bei einem Abwinkeln des Anwickelpfostens erheblich reduziert werden. Gleichzeitig wird die erwünschte Verankerungswirkung der Vertiefungen im Verankerungsabschnitt des Anwickelpfostens dadurch möglichst wenig beeinträchtigt, dass so lange die Vertiefungen nicht bis in die Längskanten vordringen, die Breite der Oberfläche zwischen den Längskanten zur Ausbildung der Vertiefungen möglichst ausgenutzt werden kann.

Der stabförmige Pfostenkörper kann entsprechend der jeweiligen Kontaktierungssituation eine geradlinige oder ein- oder mehrfach gekrümmte oder abgewinkelte Längserstreckung aufweisen.

Der Begriff "Polygonquerschnitt" ist im Sinne der Erfindung so zu verstehen, dass die Oberfläche des Pfostenkörpers aus mehreren an Längskanten ineinander übergehenden Teilflächen gebildet ist, die ihrerseits eine ebene oder zumindest teilweise konkav oder konvex ausgebildete Oberfläche aufweisen können, wobei die Längskanten in der Praxis einen Radius aufweisen. Im Unterschied hierzu weist der "Rundquerschnitt" einen kreisförmigen oder an die Kreisform angenäherten Umfang auf.

Die Oberflächenelemente können neben den Vertiefungen auch bereichsweise ausgebildete Erhöhungen aufweisen.

Dadurch, dass die Vertiefungen in einander gegenüberliegenden Oberflächen des Pfostenkörpers angeordnet sind, kann insbesondere bei kleinen und kleinsten Durchmessern des zur Ausbildung des Anwickelpfostens verwendeten Drahtteilstücks eine gegebenenfalls nur relativ geringe Tiefe der Vertiefungen durch eine mehrseitige oder sogar allseitige Anordnung der Vertiefungen kompensiert werden. Bei Bedarf können nicht nur ausgewählte einander gegenüberliegende Oberflächen, sondern maximal sämtliche Oberflächen mit Vertiefungen versehen sein.

Wenn die Vertiefungen gemäß einer bevorzugten Ausführungsform des Anwickelpfostens zu ihren Längsenden hin eine kontinuierlich abnehmende Tiefe aufweisen, kann eine durch die Längsenden der Vertiefungen möglicherweise induzierte Kerbwirkung auf ein Minimum reduziert werden, sodass der vorteilhafte, die Bauteilsicherheit erhöhende Effekt der erfindungsgemäßen Ausgestaltung des Anwickelpfostens noch weiter erhöht werden kann.

Eine weitere Steigerung des vorteilhaften Effekts wird möglich, wenn die Vertiefungen von einem Vertiefungsgrund zur Oberfläche hin ansteigende konkave Flanken aufweisen.

Vorzugsweise sind die Flanken in einem Übergang zur Oberfläche konvex ausgebildet, so dass anders als bei einem scharfkantigen Übergang zur Oberfläche mögliche Spannungsspitzen in der Oberfläche vermieden werden können.

In einer besonders bevorzugten Ausführungsform des Anwickelpfostens sind die Vertiefungen in der Oberfläche rahmenförmig, insbesondere ringförmig ausgebildet, derart, dass die Vertiefungen einen durch die Oberfläche des Pfostenkörpers ausgebildeten Zentralbereich umgeben, so dass die Verankerungswirkung im Vergleich zu den konventionellen sich quer zur Längsrichtung des Pfostenkörpers erstreckenden Rillen sogar noch erhöht werden kann.

Wenn der Pfostenkörper elektrisch leitend ausgebildet ist, kann insbesondere auf die Ausbildung einer elektrisch leitfähigen Beschichtung des Pfostenkörpers verzichtet werden.

Alternativ ist es auch möglich, zur Ausbildung des Pfostenkörpers auf ein elektrisch leitfähiges Material zu verzichten und stattdessen den Pfostenkörper mit einer elektrisch leitfähigen Beschichtung zu versehen.

Nachfolgend werden bevorzugte Ausführungsformen des Anwickelpfostens anhand der Zeichnungen näher erläutert.

Es zeigen:
- **Fig. 1**: einen Anwickelpfosten gemäß einer ersten Ausführungsform in isometrischer Darstellung;
- **Fig. 2**: den in **Fig. 1** dargestellten Anwickelpfosten in Seitenansicht;
- **Fig. 3**: eine Querschnittsdarstellung des in **Fig. 2** dargestellten Anwickelpfostens gemäß Schnittlinienverlauf III-III in **Fig. 2****;**
- **Fig. 4**: eine weitere Ausführungsform eines Anwickelpfostens in isometrischer Darstellung;
- **Fig. 5**: eine Querschnittsdarstellung des in **Fig. 4** dargestellten Anwickelpfostens gemäß Schnittlinienverlauf V-V in **Fig. 4****;**
- **Fig. 6**: eine Teilschnittdarstellung des in **Fig. 4** dargestellten Anwickelpfostens gemäß Schnittlinienverlauf VI-VI in **Fig. 5****.**

**Fig. 1** zeigt einen Anwickelpfosten 10, der einen sich hier gradlinig erstreckenden stabförmigen Pfostenkörper 11 mit einem insbesondere in **Fig. 3** dargestellten Polygonquerschnitt 12 aufweist.

Wie **Fig. 1** zeigt, ist der Pfostenkörper 11 auf zwei einander gegenüberliegenden Oberflächen 13, 14 jeweils mit einer Reihenanordnung 15 von Vertiefungen 17 versehen. Die Vertiefungen 17 erstrecken sich quer zur Längsrichtung 16 in einem Abstand a von zu einander benachbarten, die Oberflächen 13, 14 begrenzenden Längskanten 18, 19 und sind im vorliegenden Fall ringförmig ausgebildet, derart, dass die Vertiefungen 17 einen durch die Oberfläche 13 ausgebildeten Zentralbereich 20 umgeben.

Wie **Fig. 3** zeigt, weisen die Vertiefungen 17 zu ihren Rändern 21, 22, sowie insbesondere zu den Längskanten 18, 19 hin eine kontinuierlich abnehmende Tiefe t₁ auf. Darüber hinaus weisen die Vertiefungen 17 von einem Vertiefungsgrund 23 zu den Rändern 21, 22 der Oberfläche 13 hin ansteigende konkave Flanken 24, 25 auf. Bei dem dargestellten Ausführungsbeispiel sind darüber hinaus die Flanken in einem Übergang 26 zur Oberfläche 13 bzw. 14 konvex ausgebildet.

Bei dem in den **Fig. 1** - **3** dargestellten Ausführungsbeispiel des Anschlusspfostens 10 kann der hier im Wesentlichen quadratisch ausgebildete Polygonquerschnitt 12 eine Kantenlänge 1 von 0,5 mm aufweisen. Die Vertiefungen 17 auf den einander gegenüberliegenden Oberflächen 13, 14 weisen in Längsrichtung 16 des Pfostenkörpers 11 einen Mittenabstand m auf, der im vorliegenden Fall der Kantenlänge 1 entspricht. Vorzugsweise ist die Tiefe t₁ der Vertiefungen so gewählt, dass sie kleiner als 0,05 mm ist, wobei sich bei den Proportionen des vorliegend dargestellten Ausführungsbeispiels eine Tiefe von 0,03 bis 0,04 mm als besonders vorteilhaft zur Erzielung der gewünscht hohen Auszugskräfte herausgestellt hat. Der Randabstand a ist mit etwa 0,1 mm in der Größenordnung des Durchmessers des Zentralbereichs 20 gewählt.

In Versuchen hat sich herausgestellt, dass ausgehend von den gewählten Proportionen des Polygonquerschnitts eine Abweichung der vorgenannten Größenangaben bis zu 20% möglich ist, ohne dass die beabsichtigten vorteilhaften Effekte beeinträchtigt werden.

In den **Fig. 4 und 5** ist in einer weiteren Ausführungsform ein Anwickelpfosten 40 dargestellt, der einen stabförmig ausgebildeten Pfostenkörper 41 mit einem Rundquerschnitt 42 aufweist, welcher im vorliegenden Fall einen kreisförmigen Umfang 43 aufweist, wobei Vertiefungen 44, die sich in einer Reihenanordnung 45 auf einer Oberfläche 46 des Pfostenkörpers 41 befinden, sich nur über einen Teilumfang 47 des Rundquerschnitts 42 erstrecken.

Bei dem dargestellten Ausführungsbeispiel weisen die Vertiefungen 44 zu ihren Längsenden 48, 49 hin eine kontinuierlich abnehmende Tiefe t₂ auf.

Wie insbesondere **Fig. 6** zeigt, sind die Vertiefungen 44 mit von einem Vertiefungsgrund 50 zur Oberfläche 46 ansteigenden konkave Flanken 51, 52 auf. Darüber hinaus sind die Flanken 51, 52 in einem Übergang 53 zur Oberfläche 46 konvex ausgebildet.

Im vorliegenden Fall weist der Pfostenkörper 41 des Anwickelpfostens 40 mit dem Pfostenkörper 11 des Anwickelpfostens 10 in der Größe vergleichbare Proportionen auf.

Insbesondere kann der Pfostenkörper 41 auch mit den am Pfostenkörper 11 des Anwickelpfostens 10 dargestellten Vertiefungen 17 versehen sein, wobei unabhängig von der jeweiligen Ausgestaltung der Vertiefungen sich die Vertiefungen in unterschiedlichen Teilumfängen erstrecken können, so lange die in unterschiedlichen Teilumfängen angeordneten Vertiefungen nicht kontinuierlich ineinander übergehend ausgebildet sind.

## Patentansprüche

1. Anwickelpfosten (10, 40) zur Verbindung mit einem Spulenkörper einer elektromagnetischen Spule, wobei der Anwickelpfosten (10, 40) einen aus einem Drahtteilstück gebildeten stabförmigen Pfostenkörper (11, 41) mit Polygonquerschnitt (12) oder Rundquerschnitt (42) aufweist und der Pfostenkörper (11, 41) auf seiner Oberfläche (13, 14, 46) in Längsrichtung (16) mit einer Reihenanordnung (15, 45) von sich quer zur Längsrichtung (16) erstreckenden, zumindest teilweise als Vertiefung (17, 44) ausgebildeten Oberflächenelementen versehen ist, wobei sich die Vertiefungen (17, 44) in Umfangsrichtung nur über einen Teilumfang (47) des Pfostenkörpers (11, 41) erstrecken, wobei
sich die Vertiefungen (17, 44) in Umfangsrichtung zwischen benachbarten Längskanten (18, 19) des Polygonquerschnitts (12) erstrecken, derart, dass die Vertiefungen (17) von den Längskanten (18, 19) beabstandet sind, oder über einen Teilumfang (47) des Rundquerschnitts (42) erstrecken, wobei die Vertiefungen (17) in einander gegenüberliegenden Oberflächen (13, 14) des Pfostenkörpers (11) angeordnet sind.

2. Anwickelpfosten nach Anspruch 1,
**dadurch gekennzeichnet,**
**dass** die Vertiefungen (17) zu den Längskanten (18, 19) hin eine kontinuierlich abnehmende Tiefe t₁ aufweisen.

3. Anwickelpfosten nach Anspruch 1 oder 2,
**dadurch gekennzeichnet,**
**dass** die Vertiefungen (17, 44) von einem Vertiefungsgrund (23, 50) zur Oberfläche (13,14, 46) ansteigende konkave Flanken (24, 25, 51, 52) aufweisen.

4. Anwickelpfosten nach Anspruch 3,
**dadurch gekennzeichnet,**
**dass** die Flanken (24, 25, 51, 52) in einem Übergang (26, 53) zur Oberfläche (13, 14, 46) konvex ausgebildet sind.

5. Anwickelpfosten nach einem der vorangehenden Ansprüche,
**dadurch gekennzeichnet,**
**dass** die Vertiefungen (17) in der Oberfläche (13, 14) rahmenförmig, insbesondere ringförmig, ausgebildet sind, derart, dass die Vertiefungen (17) einen durch die Oberfläche (13, 14) des Pfostenkörpers (11) ausgebildeten Zentralbereich (20) umgeben.

6. Anwickelpfosten nach einem der vorangehenden Ansprüche,
**dadurch gekennzeichnet,**
**dass** der Pfostenkörper (11, 41) elektrisch leitend ausgebildet ist.

7. Anwickelpfosten nach einem der vorangehenden Ansprüche,
**dadurch gekennzeichnet,**
**dass** der Pfostenkörper (11, 41) mit einer elektrisch leitenden Beschichtung versehen ist.

## Claims

1. A wrapping post (10, 40) for connection to a coil body of an electromagnetic coil, the wrapping post (10, 40) having a rod-shaped post body (11, 41) which is formed from a wire part and has a polygonal cross section (12) or circular cross section (42), and the post body (11, 41) being provided with a row arrangement (15, 45) of surface elements on its surface (13, 14, 46) in the longitudinal direction (16), the surface elements extending transversely to the longitudinal direction (16) and being at least partly formed as recesses (17, 44), the recesses (17, 44) only extending over a partial circumference (47) of the post body (11, 41) in the circumferential direction, wherein
the recesses (17, 44) extend in the circumferential direction between adjacent longitudinal edges (18, 19) of the polygonal cross section (12) in such a manner that the recesses (17) are spaced apart from the longitudinal edges (18, 19) or extend over a partial circumference (47) of the circular cross section (42), the recesses (17) being disposed in opposite surfaces (13, 14) of the post body (11).

2. The wrapping post according to claim 1,
**characterized in that**
towards the longitudinal edges (18, 19), the recesses (17) have a continuously decreasing depth t₁.

3. The wrapping post according to claim 1 or 2,
**characterized in that**
the recesses (17, 44) have concave flanks (24, 25, 51, 52) rising from a recess bottom (23, 50) to the surface (13, 14, 46).

4. The wrapping post according to claim 3,
**characterized in that**
in a transition (26, 53) to the surface (13, 14, 46), the flanks (24, 25, 51, 52) are convex.

5. The wrapping post according to any one of the preceding claims,
**characterized in that**
the recesses (17) in the surface (13, 14) are frame-shaped, in particular annular, in such a manner that the recesses (17) surround a central area (20) formed by the surface (13, 14) of the post body (11).

6. The wrapping post according to any one of the preceding claims,
**characterized in that**
the post body (11, 41) is electroconductive.

7. The wrapping post according to any one of the preceding claims,
**characterized in that**
the post body (11, 41) is provided with an electroconductive coating.

## Revendications

1. Montant d'enroulement (10, 40) destiné à être relié à un corps de bobine d'une bobine électromagnétique, le montant d'enroulement (10, 40) ayant un corps de montant (11, 41) en forme de tige qui est formé par une partie de fil et a une section transversale (12) polygonale ou une section transversale (42) circulaire, et le corps de montant (11, 41) étant muni d'une rangée (15, 45) d'éléments de surface sur sa surface (13, 14, 46) dans la direction longitudinale (16), les éléments de surface s'étendant transversalement à la direction longitudinale (16) et étant formés au moins partiellement comme creux (17, 44), les creux (17, 44) ne s'étendant que sur une circonférence partielle (47) du corps de montant (11, 41) dans la direction circonférentielle, dans lequel
les creux (17, 44) s'étendent dans la direction circonférentielle entre des bords longitudinaux (18, 19) adjacents de la section transversale (12) polygonale de telle manière que les creux (17) sont espacés des bords longitudinaux (18, 19) ou ils s'étendent sur une circonférence partielle (47) de la section transversale (42) circulaire, les creux (17) étant disposés dans des surfaces (13, 14) opposées du corps de montant (11).

2. Montant d'enroulement selon la revendication 1,
**caractérisé en ce que**
les creux (17) ont une profondeur t₁ continument décroissante vers les bords longitudinaux (18, 19)

3. Montant d'enroulement selon la revendication 1 ou 2,
**caractérisé en ce que**
les creux (17, 44) ont des flancs concaves (24, 25, 51, 52) montant d'un fond de creux (23, 50) vers la surface (13, 14, 46).

4. Montant d'enroulement selon la revendication 3,
**caractérisé en ce que**
les flancs (24, 25, 51, 52) sont convexes dans une zone de transition (26, 53) vers la surface (13, 14, 46).

5. Montant d'enroulement selon l'une quelconque des revendications précédentes,
**caractérisé en ce que**
les creux (17) dans la surface (13, 14) sont en forme de cadre, notamment annulaires, de telle manière que les creux (17) entourent une zone centrale (20) formée par la surface (13, 14) du corps de montant (11).

6. Montant d'enroulement selon l'une quelconque des revendications précédentes,
**caractérisé en ce que**
le corps de montant (11, 41) est électriquement conducteur.

7. Montant d'enroulement selon l'une quelconque des revendications précédentes,
**caractérisé en ce que**
le corps de montant (11, 41) est muni d'un revêtement électriquement conducteur.
